# EUROPÄISCHE PATENTANMELDUNG

(11) **EP 1 870 364 A1**
(43) Veröffentlichungstag der Anmeldung: **26.12.2007**
(21) Anmeldenummer: 06115955.4
(22) Anmeldetag: 23.06.2006
(51) Int. Cl.: B65H 59/16

(54) **Fadenspanner sowie Anordnung und Verfahren zum Betrieb eines Spulengatters**

(71) Anmelder: Benninger AG, CH-9240 Uzwil (CH)
(72) Erfinder: Jakob, Alfred, 9244 Niederuzwil (CH); Kleiner, Andreas, 9527 Niederhelfenschwil (CH)
(74) Vertreter: Wenger, René

(57) **Zusammenfassung**

Ein Fadenspanner zum Erzeugen eines bestimmten Fadenzugs an einem Faden (5), der von einer Spulstelle (7) eines Spulengatters (2) abgezogen und einer Schäranlage (1) zugeführt wird, weist einen Drehkörper (18), der vom Faden (5) wenigstens teilweise umschlingbar ist und einen mit dem Drehkörper verbundenen Elektromotor (19) auf. Der Motor (19) ist zur Abführung überschüssiger Energie beim Generatorbetrieb des Motors mit wenigstens einem Bremstransistor (20) ausgerüstet, mit welchem der im Generatorbetrieb entstehende Generatorstrom in Wärme umwandelbar ist.

## Beschreibung

Die Erfindung betrifft einen Fadenspanner gemäss dem Oberbegriff des Anspruchs 1. Die Erfindung betrifft weiterhin eine Anordnung zum Betrieb eines Spulengatters für eine Wickelanlage mit erfindungsgemässen Fadenspannern. Sodann betrifft die Erfindung ein Verfahren zum Betrieb eines Spulengatters für eine Wickelanlage gemäss dem Oberbegriff des Anspruchs 12.

Fadenspanner mit einem von einem Faden umschlungenen Drehkörper, der zum Einstellen eines bestimmten Fadenzugs mit einem Antriebsmotor verbunden ist, sind seit längerer Zeit bekannt und gebräuchlich. Hierfür eingesetzte Elektromotoren können auch als Generatoren betrieben werden. Die FR-2 145 056 zeigt beispielsweise einen Fadenspanner mit einem Generator und einem mit diesem verbundenen Garnrad. Durch die Drehbewegung des Garnrads infolge Einwirkung des Fadens wird im Generator ein von einem elektrischen Lastwiderstand abgezogenen Strom erzeugt, wodurch ein Gegenmoment bewirkt wird. Somit entsteht eine Bremswirkung, die auf den Fadenzug des Fadens rückwirkt. In der Praxis hat sich gezeigt, dass die Handhabung des im Generatorbetrieb erzeugten Stroms schwierig sein kann.

Es ist deshalb eine Aufgabe der vorliegenden Erfindung, die Nachteile des Bekannten zu vermeiden, insbesondere einen Fadenspanner der eingangs genannten Art zu schaffen, der in möglichst allen Betriebszuständen einfach handhabbar ist. Weiter soll er einfach herstellbar sein und sich durch kostenmässige Vorteile auszeichnen.

Diese Aufgaben werden erfindungsgemäss mit einem Fadenspanner gelöst, der die Merkmale in Anspruch 1 aufweist. Zum Bremsen des Fadens bzw. zum Erzeugen des Fadenzugs befindet sich der Motor in der Regel im Generatorbetrieb. Die überschüssige Energie, die im Generatorbetrieb in Form von Generatorstrom entsteht, kann mit Hilfe des Bremstransistors auf einfacher Weise abgeführt werden. Solche Bremstransistoren, die elektrische Energie in Wärme umwandeln können, sind dem Fachmann aus anderen Anwendungsgebieten bekannt. Zur Vereinfachung der Montage der Bremstransistoren kann es vorteilhaft sein, wenn handelsübliche Transistoren mit isoliertem Gehäuse verwendet werden. Zum Erzeugen eines bestimmten Fadenzugs kann der Motor in bestimmten Fällen (z.B. beim Anfahren des Wickelkörpers) selbstverständlich auch als Antriebsmotor betrieben werden, der dann den Drehkörper aktiv antreiben würde. Als Motoren, die auch als Generatoren betreibbar sind, können verschiedene Typen von Elektromotoren verwendet werden. Ein solcher Motor kann beispielsweise ein Schrittmotor oder ein Gleichstrommotor sein. Vorteilhaft ist es jedoch, wenn der Motor ein bürstenloser DC-Motor (kurz: "BLDC") ist. Dieser Motor zeichnet sich durch einen besonders breiten Anwendungsbereich aus.

In einer ersten Ausführungsform kann der Bremstransistor im Bereich der dem Drehkörper zugewandten Seite des Motors angeordnet sein. Diese Anordnung hat den Vorteil, dass die durch den Bremstransistor entstehende Wärme effizient vom Fadenspanner weggeführt werden kann. Durch hohe Drehgeschwindigkeiten des Drehkörpers kann die Wegführung der Wärme durch Konvektion erheblich verbessert werden.

Vorteilhaft kann es sein, wenn der Motor ein Motorengehäuse mit einer Stirnseite aufweist, durch das eine Motorwelle geführt ist. Dabei kann an der Aussenseite der Stirnseite der an der Motorwelle befestigte Drehkörper und an der Innenseite der Stirnseite der Bremstransistor angeordnet sein.

Der Bremstransistor kann auf einer Leiterplatte angebracht sein, die an der Innenseite der Stirnseite des Motorengehäuses befestigt ist, wobei der Bremstransistor zwischen der Leiterplatte und der Innenseite der Stirnseite des Motorengehäuses liegen kann. Eine derartige Leiterplatte kann aus einem elektrisch isolierenden Trägermaterial bestehen, auf welchem zumindest in Teilbereichen elektrisch leitfähige Schichten (z.B. Kupferschichten) aufgebracht sind. Vorzugsweise ist die Leiterplatte scheibenförmig ausgebildet.

Der Bremstransistor kann eine Oberseite aufweisen, die eine Kontaktfläche zur Innenseite der Stirnseite des Motorengehäuses bildet, wodurch der Wärmeübergang zwischen Bremstransistor und dem Motorengehäuse verbessert werden kann. Die der Innenseite zugewandte Bremstransistorenoberseite dabei vorzugsweise planparallel zur Innenseite der Stirnseite des Motorengehäuses verläuft. Zum Ausgleich von Toleranzen im Bereich der Kontaktfläche zwischen dem Bremstransistor und dem Motorengehäuse kann eine wärmeleitende Paste vorgesehen vorgesehen sein, wodurch der Wärmeübergang weiter verbessert wird. Es wäre aber auch denkbar, den Bremstransistor in einem geringeren Abstand von der Innenseite der Stirnseite anzuorden. In diesem Fall würde die wärmeleitende Paste den Abstand zwischen dem Bremstransistor und dem Motorengehäuse überbrücken.

Der Bremstransistor kann auf einer Oberseite der Leiterplatte angebracht sein. Vom Bremstransistor können elektrisch leitfähige Leitermittel wie beispielsweise Leiterbahnen oder Leiterschienen ausgehen, die zur Herstellung einer elektrischen Wirkverbindung zwischen Bremstransistor und Motor durch die Leiterplatte zur Rückseite der Leiterplatte geführt sind. Dazu können in der Leiterplatte entsprechende Bohrungen vorgesehen sein, durch welche die Leitermittel durchgeführt werden können.

Die freien Enden der Leitermittel auf der Rückseite der Leiterplatte können Kontaktfüsse bilden, die mit einer Leiterplatte für die Motorsteuerung bzw. mit der Motorsteuerung in elektrischem Kontakt stehen können. Mit Hilfe der Motorsteuerung kann die Ansteuerung der Bremstransistoren kontrolliert werden.

Vorteilhaft kann es weiter sein, wenn im Fadenspanner wenigstens zwei Bremstransistoren vorgesehen sind. Selbstverständlich könnte auch eine Vielzahl von Bremstransistoren verwendet werden. Die Wahl der Anzahl von Transistoren hängt im Wesentlichen von der Heizleistung des Transistors ab.

Der Drehkörper kann als Garnrad ausgebildet sein, in dessen Umfangsbereich eine etwa V-förmige Nut zur Aufnahme des Fadens vorgesehen ist. Ein derartiges Garnrad ist beispielsweise in der FR 2 145 056 gezeigt.

Das Garnrad kann zweiteilig aus Garnradscheiben zusammensetzbar ausgestaltet sein, wobei die Nut durch Zusammensetzen der Garnradscheiben ausbildbar sein kann. Zur Verhinderung von Schlupf des Fadens auf dem Drehkörper kann eine über dem Umfang verteilte Profilierung vorgesehen sein. Eine derartige Profilierung ist beispielsweise aus der US 4,413,981 bekannt geworden.

Zur Verbesserung der Kühlwirkung durch den sich drehenden Drehkörper kann der Drehkörper auf der dem Motor zugewandten Unterseite wenigstens ein Flügelelement zur Kühlung aufweisen. Für eine Verstärkung der Luftverwirbelung zur Kühlung kann der Drehkörper vorzugsweise eine Mehrzahl von Flügelelementen aufweisen, die etwa strahlenförmig auf der Innenseite des Drehkörpers verteilt sind.

Ein weiterer Aspekt der Erfindung betrifft eine Anordnung zum Betrieb eines Spulengatters für eine Wickelanlage. Eine derartige Anordnung ist beispielsweise aus der EP 1 162 295 bekannt geworden. Derartige Anordnungen können eine sehr grosse Zahl von Spulstellen und entsprechenden Fadenspannern noch aufweisen. Durch die Verwendung des erfindungsgemässen Fadenspanners können die Investitionskosten für eine solche Anordnung, insbesondere eine Schäranlage erheblich gesenkt werden. Die Fadenspanner haben auch Vorteile hinsichtlich der Wartung der Anordnung.

Ein weiterer Aspekt der Erfindung betrifft sodann ein Verfahren gemäss Anspruch 12.

Der Einsatz von Bremstransistoren hat verschiedene Vorteile. Bremstransistoren sind - beispielsweise verglichen mit der Verwendung von Widerständen zum Verheizen überschüssiger Energie - verhältnismässig preisgünstig. Die Verwendung von Bremstransistoren kann auch steuertechnisch vorteilhaft sein. Fadenspanner können sicher betrieben werden, Zwischenfälle durch überhitzte oder brennende Fadenspanner sind praktisch ausgeschlossen.

Weitere Vorteile und Einzelmerkmale der Erfindung ergeben sich aus der nachfolgenden Beschreibung von Ausführungsbeispielen und aus den Zeichnungen. Es zeigen:
- Figur 1: Eine schematische Seitenansicht auf eine Wickelanlage mit einem Spulengatter,
- Figur 2: Eine Draufsicht auf eine einzelne Spulstelle mit einem Fadenspanner und einem Fadensensor,

- Figur 3: Eine Seitenansicht des Fadenspanners und des Fadensensors gemäss Figur 2,
- Figur 4: Eine perspektivische Darstellung eines Fadenspanners,
- Figur 5: Eine Seitenansicht des Fadenspanners gemäss Figur 4,
- Figur 6: Einen Querschnitt durch den Fadenspanner gemäss Figur 4 (Schnitt A-A gemäss Figur 5),
- Figur 7: Eine Draufsicht auf den Fadenspanner gemäss Figur 4,
- Figur 8: Einen Schnitt durch den Fadenspanner entlang der Schnittlinie B-B gemäss Figur 7,
- Figur 9: Einen Schnitt durch den Fadenspanner entlang der Schnittlinie C-C gemäss Figur 7,
- Figur 10: Einen Schnitt durch den Fadenspanner gemäss Schnittlinie D-D gemäss Figur 7,
- Figur 11: Eine perspektivische Darstellung auf eine Leiterplatte mit zwei Bremstransistoren für den Fadenspanner gemäss Figur 4,
- Figur 12: Eine perspektivische Darstellung der Leiterplatte gemäss Figur 11 aus einem anderen Betrachtungswinkel,
- Figur 13: Eine Seitenansicht auf die Leiterplatte gemäss Figur 11,

- Figur 14: Eine Draufsicht auf die Rückseite der Leiterplatte gemäss Figur 11,
- Figur 15: Eine Draufsicht auf die Vorderseite der Leiterplatte gemäss Figur 11,
- Figur 16: Eine vergrösserte Darstellung eines Details E aus Figur 14.

Figur 1 zeigt eine mit 1 bezeichnete Wickelanlage, beispielsweise eine Schäranlage mit einem Spulengatter 2 und einer Wickelmaschine 3, z. B. eine Konusschärmaschine. Selbstverständlich sind aber auch Zettel- oder Bäummaschinen als Wickelmaschinen vorstellbar. Die einzelnen Fadenspulen 4 sind an Spulstellen 7 des Spulengatters aufgesteckt und die gemeinsam abgezogenen Fäden 5 passieren wenigstens je einen Fadenspanner (bzw. Fadenbremse) 6 zur Aufrechterhaltung eines vorbestimmten Fadenzugs. Das Beispiel gemäss Figur 1 zeigt ein Parallelgatter. Die Spulen bilden dabei vertikale und horizontale Reihen, wobei je eine vertikale Reihe auf jeder Gatterseite eine Fadengruppe bildet, deren Fadenlauflänge von der Spulstelle bis zur Wickelmaschine gleich gross ist. Das gleiche Prinzip kann aber auch bei jedem anderen Gattertyp, z.B. in einem V-Gatter, eingesetzt werden.

Am Gatter können unabhängig von der Fadenlauflänge an unterschiedlichen Stellen Spulen unterschiedlicher Gattung, beispielsweise unterschiedlicher Garnqualitäten oder unterschiedliche Garnfarben aufgesteckt sein. Unabhängig vom sogenannten Gatterlängenausgleich, können die Fäden unterschiedlicher Gattung jeweils einer individuellen Bremskraft ausgesetzt sein.

Im Bereich der Gatterseite 8, welche der Wickelmaschine 3 am nächsten liegt, sind vorzugsweise die Fadenspannungssensoren 9 für jeden einzelnen Faden angeordnet. Die Anordnung der Fadenspannungssensoren an dieser Stelle ist jedoch nicht zwingend. Grundsätzlich wäre es vorteilhaft, die Fadenspannungssensoren so nahe wie möglich an den Aufwickelpunkt der Wickelmaschine heranzuführen.

Nach dem Verlassen des Spulengatters gelangen die Fäden in den Bereich der Wickelmaschine 3, wo sie zunächst ein Geleseblatt 10 passieren, in dem die Fäden ihre korrekte Reihenfolge erhalten. Anschliessend werden die Fäden dem Schärblatt 11 zugeführt, in dem sie zusammengeführt werden, um anschliessend als Fadenverband 12 über eine Umlenk- und/oder Messwalze 13 auf den Wickel 15 bzw. auf den Wickelbaum 14 aufgewickelt zu werden.

Zum Betrieb des Spulengatters 2 für die Wickelanlage 1 ist eine Steuer- und Regel-Anordnung 17 vorgesehen. Diese Anordnung 17 ist mit einem Drehgeber 16 für die Rotation der Wickelmaschine 3 verbunden. In der stark schematisierten Darstellung gemäss Figur 1 erhält die Anordnung 17 eingangsseitig ein Signal vom Drehgeber 16 sowie Signale von den Spannungsensoren 9. Ausgangsseitig ist die Anordnung 17 mit den Fadenspannern 6 verbunden, welche durch eine Stellgrösse gesteuert und geregelt werden. Als Eingangssignal kann beispielsweise ein Signal für die Winkelgeschwindigkeit ω vorgesehen werden. Besonders geeignet als Eingangssignal ist ein Signal für die Fadengeschwindigkeit v, welches zum Beispiel aus der Winkelgeschwindigkeit ω und der gemessenen Dicke des Wickels 15 berechnet werden kann. Die Fadengeschwindigkeit v könnte jedoch auch direkt mit Hilfe der Umlenkwalze 13 gemessen werden.

In einem Schärprozess ist es wichtig, dass Fäden mit einem konstanten Fadenzug von einem Spulengatter abgezogen werden können. Diese Anforderung erfüllen sogenannte dynamische Fadenspanner auf optimale Weise. Als besonders geeignet hierzu haben sich Fadenspanner erwiesen, die im Wesentlichen aus einem Motor und einem mit diesem verbundenen Drehkörper bestehen. Derartige Fadenspanner sind beispielsweise aus der FR 2 145 056 oder auch aus der DE 43 420 412 A1 bekannt geworden. Der grundsätzliche Aufbau eines solchen Fadenspanners 6, der in einem Spulengatter für eine Wickelanlage, insbesondere eine Schäranlage einsetzbar ist, ist in den Figuren 2 und 3 gezeigt. Der Drehkörper 18 kann als Walze oder Rolle ausgestaltet sein, der vom Faden wenigstens teilweise umschlingbar ist. In Figur 2 ist beispielsweise der Faden 5 in einem Umschlingungswinkel von etwa 270° um den Drehkörper 18 geschlungen. Wie in Figur 3 angedeutet, kann der Faden 5 jedoch auch mehrmals um den Drehkörper 18 geschlungen sein. Im weiteren ist ein Fadensensor 9 erkennbar.

Der Drehkörper 18 ist über eine Motorenwelle 21 mit einem Elektromotor 19 verbunden (Fig. 3). Dieser kann je nach Betriebszustand den Drehkörper 18 in eine der beiden möglichen Drehrichtungen antreiben. In der Regel kann der Motor 19 jedoch als Generator betrieben werden. In einem solchen Generatorbetrieb wirkt der Motor wie eine elektromagnetische Bremse. Erfindungsgemäss wird der im Generatorbetrieb entstehende Generatorstrom mittels Bremstransistoren 20 in Wärme umgewandelt, wodurch diese überschüssige Energie abgeführt werden kann. Ersichtlicherweise ist der Bremstransistor 20 im Bereich der dem Drehkörper 18 zugewandten Seite angeordnet. Auf diese Weise kann der Drehkörper zur Kühlung genutzt werden, denn die sich bei drehendem Drehkörper ausbildende Luftverwirbelung erhöht die Konvektion, wodurch die Wegführung der vom Bremstransistor erzeugten Wärme erheblich verbessert werden kann.

In den nachfolgenden Figuren 4 bis 16 sind verschiedene konstruktive Details eines bevorzugten Fadenspanners erkennbar. Wir aus den Figuren 4 und 5 hervorgeht, ist der Motor 19 von einem Motorgehäuse 22 umgeben. Der Drehkörper 18 für einen Faden weist eine etwa V-förmige Nut 24 auf (Figur 5), in welcher ein Faden aufnehmbar ist. Weiterhin ist eine Profilierung erkennbar, welche dazu dient, dass der Faden ohne Schlupf vom Garnrad 18 aufnehmbar ist. Diese Profilierung wird ersichtlicherweise durch über dem Umfang abwechslungsweise verteilte Vertiefungen und Erhebungen geschaffen. Ein Garnrad mit einer derartigen Profilierung ist beispielsweise aus der US 4,413,981 bekannt geworden.

Die Figur 6 zeigt, dass der Motor 19 einen Rotor 34 und einen konzentrisch darum angeordneten Stator 35 mit Statorwichlungen 36 aufweist. Der Rotor 34 ist ersichtlicherweise beidseitig im Motorengehäuse 22 mittels Kugellagern (insbesondere Rillenkugellagern) drehbar gelagert. Weiterhin sind im Bereich der Kugellager O-Ringe 38 zur Abdichtung des Motors vorgesehen.

Als besonders geeignet für die Verwendung in einem Fadenspanner für ein Spulengatter einer Wickelanlage hat sich ein bürstenloser Gleichstrom-Motor (kurz: "BLDC") erwiesen. Selbstverständlich wären aber auch andere Motoren, beispielsweise insbesondere Gleichstrom-Motoren mit Bürsten oder Asynchronmotoren.

An der Motorenwelle 21 ist durch eine form- und/oder kraftschlüssige Verbindung das Garnrad 18 befestigt. Das Garnrad 18 ist ersichtlicherweise zweiteilig aufgebaut und besteht aus zwei Garnradscheiben 41 und 42. Das Garnrad 18 ist in einer kreisförmigen Vertiefung 47 der Stirnseite 32 des Motorengehäuses 22 teilweise versenkt. Eine solche Vertiefung dient dazu, ein allfälliges Verwickeln eines Fadens mit der Motorwelle zu Verhindern. In Figur 6 ist weiter erkennbar, dass an der Unterseite des Garnrads 18 Flügelelemente 30 angeordnet sind. Durch solche Flügelelemente kann die Luftströmung/Luftverwirbelung durch das Garnrad (Drehkörper) erheblich verstärkt werden.

Das Motorengehäuse besteht aus einem oberen Gehäuseteil 31, einem unteren Gehäuseteil 32 sowie einem Gehäusedeckel 33, der das Motorengehäuse mittels einer zentralen Befestigungs-schraube verschliesst. Die Gehäuseteile bestehen vorzugsweise aus Aluminium oder einem anderen Material mit hoher Wärmeleitfähigkeit. Durch den Gehäusedeckel 33 wird eine Leiterplatte mit einem Anschluss 28 zur elektrischen und/oder elektronischen Verbindung nach aussen im Gehäuse fixiert. Weiterhin sind in Figur 6 Schrauben angedeutet, mit welchen die Leiterplatte 25 an das Gehäuseteil 31 befestigt sind. (vgl. Fig. 12-14).

Der auf eine Leiterplatte 25 befestigte Bremstransistor 20 steht über Leitermittel mit Kontaktfüssen 27 in elektrischem Kontakt mit der Leiterplatte 29, auf der die Motorsteuerung angeordnet ist. Wie Figur 6 zeigt, kontaktiert der Bremstransistor 20 die Innenseite der Stirnseite 23 des Motorengehäuses 22 (Gehäuseteil 31). Zum Überbrücken allfälliger Toleranzen im Bereich der Kontaktfläche ist eine mit 37 bezeichnete wärmeleitende Paste vorgesehen. Dank der wärmeleitenden Paste kann die im Generatorbetrieb entstehende Wärme vom Bremstransistor 20 effizient nach aussen geführt werden.

Figuren 8 bis 9 zeigen weitere Schnitte durch den Fadenspanner 6. In Figur 8 ist ein Flügelelement 30 im Schnitt erkennbar. Figur 10 zeigt einen Kabelkanal 48, in welchem Kabel zur Leiterplatte 29 durchführbar sind. Sodann zeigen die Figuren 9 und 10, dass die Gehäuseteile 31 und 32 mittels Schrauben miteinander verbunden sind.

Die Figuren 11 bis 15 zeigen die mit Bremstransistoren 20 bestückte Leiterplatte 29. Die in den Figuren 11 und 12 sowie 13 und 14 gezeigten Schrauben 43 und 44 dienen zur Befestigung der Leiterplatte an das Motorengehäuse. Wie aus Figur 12 hervorgeht, ist die Befestigungsschraube 43 durch einen Bremstransistor 20 geführt. Dazu ist im Bremstransistor ein entsprechendes Loch vorgesehen. Vom Bremstransistor 20 führen als Schienen ausgestaltete Leitermittel 26 weg, die durch die Leiterplatte 29 geführt sind. Die freien Enden der Leitermittel bilden Kontaktfüsse 27 zum Herstellen eines elektrischen Kontakts mit dem Elektromotor.

Ersichtlicherweise sind auf der Leiterplatte 29 zwei Bremstransistoren 20 vorgesehen, die in Figur 12 durch 20' und 20" gekennzeichnet sind (vgl. Fig.11/12, die die zugeordneten Kontaktfüsse 27' bzw. 27" zeigen).

In Figur 15 ist eine Anschlussfläche 45 für den Anschluss der Leiterplatte erkennbar. Weiterhin ist ein mit 46 gekennzeichneter Bereich erkennen, der eine Auflagefläche zur Innenseite des Motorengehäuses andeutet. Die Leiterplatte 29 ist also lediglich im Bereich diese Auflagefläche 46 direkt mit dem Gehäuse verbunden.

## Patentansprüche

1. Fadenspanner zum Erzeugen eines bestimmten Fadenzugs an einem Faden (5), der von einer Spulstelle (7) eines Spulengatters (2) abgezogen und einer Wickelanlage (1), insbesondere einer Schäranlage zugeführt wird, mit einem Drehkörper (18), der vom Faden (5) wenigstens teilweise umschlingbar ist und einem mit dem Drehkörper verbundenen Elektromotor (19), mit dessen Hilfe der Drehkörper antreibbar ist, **dadurch gekennzeichnet, dass** der Motor (19) zur Abführung überschüssiger Energie beim Generatorbetrieb des Motors mit wenigstens einem Bremstransistor (20) ausgerüstet ist, mit welchem der im Generatorbetrieb entstehende Generatorstrom in Wärme umwandelbar ist.

2. Fadenspanner nach Anspruch 1, **dadurch gekennzeichnet, dass** der Bremstransistor (20) im Bereich der dem Drehkörper (18) zugewandten Seite des Motors (19) angeordnet ist.

3. Fadenspanner nach Anspruch 1 oder 2, **dadurch gekennzeichnet, dass** der Motor (19) ein Motorengehäuse (22) mit einer Stirnseite (23) aufweist, durch das eine Motorwelle (21) durchgeführt ist, wobei an der Aussenseite der Stirnseite (23) der an der Motorwelle (21) befestigte Drehkörper (18) und an der Innenseite der Stirnseite (23) der Bremstransistor (20) angeordnet ist.

4. Fadenspanner nach einem der Ansprüche 1 bis 3, **dadurch gekennzeichnet, dass** der Bremstransistor (20) auf einer scheibenförmigen Leiterplatte (25) angebracht ist, die an der Innenseite der Stirnseite (23) des Motorengehäuses (22) befestigt ist.

5. Fadenspanner nach einem der Ansprüche 1 bis 4, **dadurch gekennzeichnet, dass** der Bremstransistor (20) eine Oberseite (49) aufweist, die eine Kontaktfläche zur Innenseite der Stirnseite (23) des Motorengehäuses (22) bildet und dass zum Ausgleich von Toleranzen im Bereich der Kontaktfläche zwischen dem Bremstransistor (20) und dem Motorengehäuse (22) eine wärmeleitende Paste vorgesehen ist.

6. Fadenspanner nach einem der Ansprüche 1 bis 4, **dadurch gekennzeichnet, dass** der Bremstransistor (20) auf einer Oberseite der Leiterplatte (25) angebracht ist und dass vom Bremstransistor Leitermittel (26) ausgehen, die zur Herstellung einer elektrischen Wirkverbindung zwischen Bremstransistor (20) und Motor (19) im Generatorbetrieb durch die Leiterplatte (25) zur Rückseite der Leiterplatte (25) geführt sind.

7. Fadenspanner nach Anspruch 6, **dadurch gekennzeichnet, dass** die freien Enden der Leitermittel (26) auf der Rückseite der Leiterplatte (25) Kontaktfüsse (25) bilden, die mit einer Leiterplatte (29) für die Motorsteuerung des Motors (19) in elektrischen Kontakt stehen.

8. Fadenspanner nach einem der Ansprüche 1 bis 4, **dadurch gekennzeichnet, dass** zwei Bremstransistoren (20) vorgesehen sind.

9. Fadenspanner nach einem der Ansprüche 1 bis 4, **dadurch gekennzeichnet, dass** der Drehkörper (18) als Garnrad ausgebildet ist, in dessen Umfangsbereich eine etwa V-förmige Nut (40) zur Aufnahme des Fadens (5) vorgesehen ist.

10. Fadenspanner nach einem der Ansprüche 1 bis 4, **dadurch gekennzeichnet, dass** der Drehkörper (18) auf der dem Motor zugewandten Unterseite wenigstens ein Flügelelement (30) zur Kühlung im Generatorbetrieb aufweist.

11. Anordnung zum Betrieb eines Spulengatters (2) für eine Wickelanlage (1), insbesondere eine Schäranlage, mit einem Spulengatter (2) mit mehreren Spulstellen (7) und einer Wickelmaschine (3) zum gemeinsamen Wickeln mehrerer Fäden (5) gleicher oder unterschiedlicher Gattung, die von den Spulstellen abgezogen werden, und mit wenigstens einem jeder Spulstelle zugeordneten Fadenspanner (6) gemäss einem der Ansprüche 1 bis 10, an welchem der Faden zum Einhalten eines vorzugsweise konstanten Fadenzugs jedes Fadens mit einer Bremskraft beaufschlagbar ist.

12. Verfahren zum Betrieb eines Spulengatters (2) für eine Wickelanlage (1), insbesondere eine Schäranlage, mit mehreren Spulstellen (7), bei dem mit einer rotierenden Wickelmaschine (3) gemeinsam mehrere Fäden (5) gleicher oder unterschiedlicher Gattung, von den Spulstellen abgezogen werden, wobei an jeder Spulstelle der Faden zum Erzeugen eines bestimmten Fadenzugs mit Hilfe wenigstens eines Fadenspanners (6) mit einer variablen Bremskraft beaufschlagt wird, wobei der Fadenspanner durch einen diesem zugeordneten Motor (19) aktiviert wird, **dadurch gekennzeichnet, dass** am Motor (19) beim Generatorbetrieb zur Abführung überschüssiger Energie des Motors mittels wenigstens eines Bremstransistors (20) insbesondere gemäss einem der Ansprüche 1 bis 10 Generatorstrom in Wärme umgewandelt wird.
